# DEMANDE DE BREVET EUROPEEN

(11) **EP 0 498 725 A1**
(43) Date de publication de la demande: **12.08.1992**
(21) Numéro de dépôt: 92400300.7
(22) Date de dépôt: 05.02.1992
(51) Int. Cl.: F26B 17/12

(54) **Séchoir à grains**

(30) Priorité: 06.02.1991 FR 9101702
(71) Demandeur: SATIG Société Anonyme, F-21600 Longvic (FR)
(72) Inventeur: Blandin, Claude, F-78220 Viroflay (FR)
(74) Mandataire: Boivin, Claude

(57) **Abrégé**

Séchoir à grains dans lequel les grains humides sont introduits en partie supérieure pour ressortir secs en partie inférieure et qui comporte noyés dans la masse de grains des fourreaux (4) ouverts disposés en rangées et reliés les uns à une source d'air chaud et les autres à un conduit d'évacuation d'air humide.

La partie supérieure (5) des parois latérales des fourreaux comporte des trous ou perforations et chaque fourreau est divisé par une tôle (8) en deux espaces (6 et 7) dont l'un est relié à une source d'air chaud alors que l'autre est relié à une évacuation d'air usé.

## Description

La présente invention concerne un séchoir à grains continu du type dans lequel les grains humides sont introduits en partie supérieure pour ressortir secs en partie inférieure et qui comporte noyés dans la masse de grains des fourreaux ouverts disposés en rangées et reliés les uns à une source d'air chaud et les autres à un conduit d'évacuation d'air humide. Les fourreaux sont disposés en quinconce; le plus souvent ils sont ouverts à leur partie inférieure et en forme de dièdre à leur partie supérieure.

Dans les séchoirs de ce type on rencontre souvent des problèmes dans l'écoulement de l'air qui a tendance à surchauffer les grainns dans des tranches verticales, lorsque les rangées horizontales de fourreaux sont alternées rangée par rangée, ou dans des tranches horizontales lorsque ces rangées sont alternées par bloc de deux rangées.

La présente invention a pour objet un séchoir à grains perfectionné de manière à limiter la surchauffe et à homogénéiser le séchage des grains.

Ce séchoir est caractérisé en ce que la partie supérieure des parois latérales des fourreaux comporte des trous ou perforations et en ce que chaque fourreau est divisé par une tôle en deux espaces dont l'un est relié à une source d'air chaud alors que l'autre est relié à une évacuation d'air usé.

On a décrit ci-après, à titre d'exemple non limitatif, un mode de réalisation du séchoir selon l'invention, avec référence au dessin annexé dans lequel :
La Figure 1 est une vue en coupe schématique du séchoir;
La Figure 2 est une vue en perspective d'un détail montrant deux fourreaux superposés;
La Figure 3 est un schéma montrant la circulation de l'air.

Tel qu'il est représenté au dessin, le séchoir selon l'invention est constitué par une enceinte verticale 1 qui est munie, à sa partie supérieure, d'une ouverture de chargement 2 et, à sa partie inférieure, de trémies de déchargement 3.

L'enceinte 1 comporte, sur toute sa hauteur, des fourreaux horizontaux 4 mais peut présenter des zones dites de ressuage telles que 5a et 5b, qui ne contiennent pas de fourreaux.

Les fourreaux 4 sont ouverts à leur partie inférieure et présentent des parois latérales en pente formant dièdre. Ils sont disposés en quinconce.

Comme on le voit à la Figure 2, la partie supérieure 5 des parois latérales d'un fourreau est constituée par un grillage ou de la tôle perforée ou bien est agencée d'une autre manière pour laisser circuler l'air tout en retenant des grains. Par ailleurs, chaque fourreau est divisé en deux espaces 6 et 7 par une tôle pleine 8 disposée obliquement à l'une de ses extrémités, la tôle se trouve à la base du fourreau alors que, à son autre extrémité, elle se trouve sensiblement à la base des parties perforées 5 des parois latérales. Les fourreaux sont ouverts à leurs deux extrémités les espaces supérieurs 6 étant reliés à une source d'air chaud alors que les espaces inférieurs 7 sont reliés, à l'extrémité opposée du fourreau, à un conduit d'évacuation d'air usé. Les espaces 6 sont fermés à leur extrémité opposée à celle où entre l'air chaud.

En fonctionnement, l'air chaud pénètre dans les fourreaux 4, comme indiqué par la flèche f1, et se répartit dans les espaces 6 d'où il sort par les parties perforées 5. Une partie de cet air traverse verticalement le grain et pénètre, comme indiqué par les flèches f2 dans les espaces 7 des fourreaux situés au-dessus et d'où il sort du côté du séchoir opposé à celui où est relié l'air chaud, comme indiqué par la flèche f3. Une autre partie de l'air qui sort par les parties perforées 5 d'un fourreau enveloppe ce fourreau et pénètre dans l'espace 7, comme indiqué par la flèche f4, par la base du fourreau.

La disposition des entrées et des sorties d'ai usé peut être inversée par rapport à l'exemple décrit ci-dessus. L'air chaud peut être introduit à la partie basse des fourreaux et ressortir par la partie supérieure au travers de la tôle perforée.

## Revendications

1. Séchoir à grains, dans lequel les grains humides sont introduits en partie supérieure pour ressortir secs en partie inférieure et qui comporte noyés dans la masse de grains des fourreaux (4) ouverts disposés en rangées et reliés les uns à une source d'air chaud et les autres à un conduit d'évacuation d'air humide,
caractérisé en ce que la partie supérieure (5) des parois latérales des fourreaux comporte des trous ou perforations et
en ce que chaque fourreau est divisé par une tôle (8) en deux espaces (6 et 7) dont l'un est relié à une source d'air chaud alors que l'autre est relié à une évacuation d'air usé.

2. Séchoir selon la revendication 1,
caractérisé en ce que la tôle (8) est disposée obliquement.

3. Séchoir selon la revendication 2,
caractérisé en ce que la tôle (8) se trouve à l'une de ses extrémités à la base du fourreau et, à son extrémité opposée, sensiblement à la base des parties perforées (5) des parois latérales de ce fourreau.
